# EUROPÄISCHE PATENTSCHRIFT

(11) **EP 0 532 838 B1**
(45) Veröffentlichungstag und Bekanntmachung des Hinweises auf die Patenterteilung: **16.08.1995**
(21) Anmeldenummer: 92110011.1
(22) Anmeldetag: 13.06.1992
(51) Int. Cl.: H01H 9/22, H01H 9/20

(54) **Verriegelungseinrichtung für Betätigungsöffnungen von Schaltanlagen**
Lock mechanism for operation openings in a switchgear installation
Dispositif de verrouillage pour des ouvertures de commande dans une installation de commutation

(30) Priorität: 20.09.1991 DE 4131328
(43) Veröffentlichungstag der Anmeldung: 24.03.1993
(73) Patentinhaber: Felten & Guilleaume Energietechnik AG, D-51058 Köln (DE)
(72) Erfinder: Dirks, Rolf, W-4156 Willich 4 (DE); Tisch, Udo, -4150 Krefeld (DE); Deharde, Horst, W-4152 Kempen 1 (DE); Pehlken, Wolfgang, W-4152 Kempen 1 (DE)

(56) Entgegenhaltungen:
- DE-B- 1 193 144
- US-A- 3 207 880

## Beschreibung

Die Erfindung betrifft eine Verriegelungseinrichtung für Betätigungsöffnungen von Schaltantrieben in gasisolierten Schaltanlagen gemäß dem Oberbegriff des Anspruchs 1. Eine solche Einrichtung ist z.B. in DE-B-1193 144 beschrieben.
Es ist bekannt, daß bei gasisolierten Schaltanlagen bestimmte Antriebsöffnungen aus funktionalen Sicherheitsgründen bei einem Schaltvorgang über den Schaltantrieb verschlossen sein müssen. Das gleiche gilt für den Kabelanschlußraum, die Tür muß verschlossen bzw. verriegelt werden können, so daß ein Öffnen der Tür nur unter bestimmten Voraussetzungen möglich ist.

Eine Verriegelungseinrichtung nach dem Oberbegriff des Anspruchs 1 ist bereits bekannt (Werbeschrift von distrel PY, Jahrg. 3.79). Diese Verriegelungseinrichtung weist jedoch erhebliche Sicherheitsmängel auf, da diese Verriegelung bei jedem Schaltvorgang und zu jedem Zeitpunkt aufgehoben werden kann.

Eine weitere Verriegelungseinrichtung (Werbeschrift von PFISTERER, Jahrg. 84) ist zudem bekannt. Bei dieser Verriegelungseinrichtung läßt sich die Fronttür und damit der Zugang zu den Sicherungsträgern nur öffnen, wenn der Erdungsschalter des Trafofeldes eingeschaltet wurde. Da aber jede weitere Verriegelung des Erdungsschalters fehlt, besteht auch hier die Gefahr, daß, sobald die Fronttür geöffnet ist, durch eine unsachgemäße Handhabung der Erdungsschalter in Ausstellung gebracht wird und so ein großes Sicherheitsrisiko für das Bedienungspersonal entsteht.

Der Erfindung liegt die Aufgabe zugrunde, eine weiterführende Ausbildung des Schaltsicherheitssystems für gasisolierte Schaltanlagen der eingangs geschilderten Art mit dem Ziel zu entwikkeln, daß, solange der Kabelanschlußraum nicht voll ständig wieder verschlossen und von außen mit einem Schloß oder Vorreiber verriegelt ist, die Betätigungsöffnungen für Ringkabel, Trafo oder Erder zusätzlich und sicher verschlossen werden können.

Diese Aufgabe wird erfindungsgemäß mit den konstruktiven Merkmalen des Hauptanspruchs gelöst.

Die mit der Erfindung erzielbaren Vorteile bestehen insbesondere darin, daß diese Verriegelungseinrichtung eine große Sicherheitslücke schließt und gewährleistet, daß eine unsachgemäße und damit gefährliche Schalthandlung nicht erfolgen kann und sie den Bedienenden grundsätzlich dazu zwingt, vor weiteren Schalthandlungen den Kabelanschlußraum zu verschließen bzw. zu verriegeln. Die Erfindung erlaubt jedoch auch das wahlweise Verschließen der Betätigungsöffnungen für ein Ringkabelfeld, sowie das Verschließen der Betätigungsöffnungen des Erdungsschalters in einem Trafofeld, was bei Wartungsarbeiten an Trafo-oder Trafozuleitungen und Sicherungen notwendig ist. Hierbei darf aus Sicherheitsgründen der Erder auf keinen Fall ausgeschaltet sein, er darf erst nach Wartung und Verschließen der Tür bzw. des Schlosses oder Vorreibers im Sicherungskabelanschlußraum wieder ausgeschaltet werden.

Vorteilhafte Aus- und Weiterbildungen des Gegenstandes nach Anspruch 1 sind den Unteransprüchen zu entnehmen.

Ausführungsbeispiele der Erfindung sind in den Zeichnungen dargestellt und werden im folgenden näher erläutert. Es zeigen
Fig. 1 eine Verriegelungseinrichtung mit Querschieber
Fig. 2 eine Verriegelungseinrichtung mit Senkrechtschieber.

Nach Fig. 1 besteht die Verriegelungseinrichtung aus einem Kurbelgestänge **4**, das in dem Halter **5** gelagert wird. Die einseitig außerhalb des Halters **5** angebrachte Kurbel **14** liegt an einer Vorreiberverlängerung **13b** des Vorreibers **3b** an. Die andere Seite des Kurbelgestänges **4** ist über eine Befestigungsbuchse **6** mit einem senkrecht zur Achse des Kurbelgestänges **4** stehenden Anlenkhebel **7a** und einer unter Zug stehenden Rückholfeder **8** verbunden. Der Anlenkhebel **7a** ist mit dem Schieber **9a** und den darin angebrachten Führungsschlitzen **16,** die zur Aufnahme der Führungselemente **10a** dienen, über ein Langloch **15** und einen Gelenkzapfen **18** verbunden, sodaß der Schieber **9a** in horizontaler Richtung beweglich ist und die Betätigungsöffnung **12** durch einen Schlitz **11** (nicht dargestellt) in der Betätigungswelle **2** und gleichzeitig die Tür **1a** des Kabelanschlußraums verschließt. Gegen mechanische Handeinwirkung bei geöffneter Verschlußeinrichtung ist das Kurbelgestänge **4** sowie die Vorreiberverlängerung **13b** mit einer Sicherheitsverkleidung **20** versehen.

Nach Fig. 2 besteht die Verriegelungseinrichtung aus einem Kurbelgestänge **4**, das in einem Halter **5** gelagert wird. Die einseitig außerhalb des Halters **5** angebrachte Kurbel **14** liegt an einem Verlängerungsglied **13a** des Vorreibers **3b** an. Die andere Seite des Kurbelgestänges **4** ist über eine Befestigungsbuchse**6** mit einem Anlenkhebel **7b** und eine unter Zug stehenden Rückholfeder **8** verbunden. Der Anlenkhebel **7b** ist mit dem Schieber **9b**, der in einem als Schieberkasten **10b** ausgebildeten Führungselement sitzt, über ein Langloch **15** und einem Gelenkzapfen **18**, der in der Verlängerung des Schiebers**9b** eingebracht ist verbunden, sodaß der Schieber **9b** in vertikaler Richtung beweglich ist und die Betätigungsöffnung **19** der Betätigungswelle **2** und das Verlängerungsglied **13a** gleichzeitig eine Klappe **1b** des Kabelanschlußraums verschließt. Gegen mechanische Handeinwirkung bei geöffneter Verschlußeinrichtung ist das Kurbelgestänge **4** sowie der Riegel **13a** mit einer Sicherheitsverkleidung **20** versehen.

### Bezugzeichenliste zur Beschreibung

- **1**: Verschlußmittel für eine Öffnung, **1a** Tür, **1b** Klappe
- **2**: Betätigungswelle eines Schaltantriebes
- **3**: Verschlußeinrichtung, **3a** Schloß, **3b** Vorreiber
- **4**: Kurbelgestänge
- **5**: Halter für Kurbelgestänge
- **6**: Befestigungsbuchse
- **7**: Anlenkhebel
- **8**: Rückholfeder
- **9**: Schieber, **9a** Querschieber, **9b** Senkrechtschieber
- **10**: Führungselemente, **10a** Führungsstifte, **10b** Schieberkasten
- **11**: Schlitz in der Betätigungswelle
- **12**: Betätigungsöffnung
- **13**: Verlängerungsglied, **13a** Riegel, **13b** Vorreiberverlängerung
- **14**: Kurbel
- **15**: Langloch
- **16**: Führungsschlitz
- **17**: Schieberverlängerung, **17a** Querschieberverlängerung, **17b** Senkrechtverlängerung
- **18**: Gelenkzapfen
- **19**: Öffnung im Schieberkasten
- **20**: Sichheitsverkleidung

## Patentansprüche

1. Verriegelungseinrichtung für Betätigungsöffnungen von Schaltantrieben, mit einem Verriegelungsglied zwischen einem Verschlußmittel **(1a,1b)** für eine Öffnung zum Kabel - oder Sicherungsanschlußraum und einer Betätigungswelle **(2)** für den Schaltantrieb einer Schaltanlage, **dadurch gekennzeichnet,** daß ein zusätzliches Verbindungsglied zwischen dem Verschlußmittel **(1a,1b)** und der Betätigungswelle **(2)** eingesetzt ist, das aus einem Kurbelgestänge **(4)** besteht, das einerseits mit einer Verschlußeinrichtung **(3a bzw. 3b)** für die Öffnung korrespondiert und andererseits mit einem Schieber **(9a bzw. 9b)** in Verbindung steht, der in eine Verriegelungsöffnung **(11 bzw. 19)** der Betätigungswelle **(2)** dergestalt eingreift, daß bei geöffneter Verschlußeinrichtung **(3a bzw. 3b)** die Betätigungswelle **(2)** verriegelt und bei geschlossener Verschlußeinrichtung **(3a bzw. 3b)** freigegeben ist, und daß das Kurbelgestänge **(4)** und die Verschlußeinrichtung **(3a bzw. 3b)** mit einer Verkleidung **(20)** versehen sind.

2. Verriegelungseinrichtung nach Anspruch 1, **dadurch gekennzeichnet,** daß das Kurbelgestänge **(4)** in einem Halter **(5)** zweifach gelagert ist und einseitig außerhalb des Halters **(5)** mit einer Kurbel **(14)** versehen ist, die an einem mit der Verschlußeinrichtung **(3a bzw. 3b)** verbundenen Verbindungsglied **(13a bzw 13b)** anliegt, und daß das Kurbelgestänge **(4)** an der anderen Seite außerhalb des Halters **(5)** einen unter Zug einer Rückholfeder **(8)** stehenden Anlenkhebel **(7)** aufweist, der über eine Befestigungsbuchse **(6)** mit dem Kurbelgestänge **(4)** verbunden ist.

3. Verriegelungseinrichtung nach einem der Ansprüche 1 oder 2, **dadurch gekennzeichnet,** daß der Anlenkhebel **(7)** mit dem Schieber **(9a bzw. 9b)** gelenkig verbunden ist, wobei der Anlenkhebel **(7)** an der zum Schieber **(9a bzw. 9b)** gewandten Seite ein Langloch **(15)** aufweist, und daß der Schieber **(9a bzw. 9b)** in Führungselementen **(10a bzw. 10b)** geführt ist.

4. Verriegelungseinrichtung nach einem der Ansprüche 1 bis 3, **dadurch gekennzeichnet,** daß der Schieber **(9a)** in horizontaler Richtung bewegbar ist.

5. Verriegelungseinrichtung nach einem der Ansprüche 1 bis 3, **dadurch gekennzeichnet,** daß der Schieber **(9b)** in vertikaler Richtung bewegbar ist.

6. Verriegelungseinrichtung nach Anspruch 4, **dadurch gekennzeichnet,** daß der Schieber **(9a)** zwei Führungsschlitze **(16)** aufweist, in denen mit der Schaltanlage verbundene, als Führungsstifte **(10a)** ausgebildete Führungselemente gleitend bewegbar sind, und daß der Schieber **(9a)** an der zum Anlenkhebel **(7)** gewandten Seite mit einer Schieberverlängerung **(17)** versehen ist, in welcher der Gelenkzapfen **(18)** für den Anlenkhebel **(7)** eingesetzt ist.

7. Verriegelungseinrichtung nach Anspruch 5, **dadurch gekennzeichnet,** daß der Schieber **(9b)** in einem als Schieberkasten **(10b)** ausgebildeten Führungselement bewegbar ist, wobei der Schieberkasten **(10b)** eine mit der Betätigungsöffnung **(12)** übereinstimmende Öffnung **(19)** aufweist.

8. Verriegelungseinrichtung nach einem der Ansprüche 1 bis 7, dadurch gekennzeichnet, daß die Verschlußeinrichtung ein Schloß **(3a)** ist, dessen Riegel **(13a)** mit dem Kurbelgestänge **(4)** korre spondiert.

9. Verriegelungseinrichtung nach einem der Ansprüche 1 bis 8, **dadurch gekennzeichnet,** daß die Verschlußeinrichtung ein Vorreiber **(3b)** ist, dessen Verlängerung **(13b)** mit dem Kurbelgestänge **(4)** korrespondiert.

10. Verriegelungseinrichtung nach einem der Ansprüche 1 bis 9, **dadurch gekennzeichnet,** daß das Verschlußmittel eine Tür **(1a)** ist.

11. Verriegelungseinrichtung nach einem der Ansprüche 1 bis 9, **dadurch gekennzeichnet,** daß das Verschlußmittel eine Klappe **(1b)** ist.

12. Verriegelungseinrichtung nach einem der Ansprüche 1 bis 11, **dadurch gekennzeichnet,** daß die Schieberverlängerung eine Querschieberverlängerung **(17a)** ist.

13. Verriegelungseinrichtung nach einem der Ansprüche 1 bis 11, **dadurch gekennzeichnet,** daß die Schieberverlängerung eine Senkrechtschieberverlängerung **(17b)** ist.

## Claims

1. Locking device for operating openings of switching drives, having a locking element between a closure means (1, 1a, 1b) for an opening to the cable or fuse connection area and having an operating shaft (2) for the switching drive of a switching installation, characterized in that an additional connecting element is inserted between the closure means (1a, 1b) and the operating shaft (2) and consists of a crank arrangement (4) which on the one hand corresponds with a closure device (3a or 3b respectively) for the opening and on the other hand is connected to a slide (9a or 9b respectively) which engages in a locking opening (11 or 19 respectively) of the operating shaft (2) in such a manner that, when the closure device (3a or 3b respectively) is open, the operating shaft (2) is locked, and it is released when the closure device (3a or 3b respectively) is closed, and in that the crank arrangement (4) and the closure device (3a or 3b respectively) are provided with cladding (20).

2. Locking device according to Claim 1, characterized in that the crank arrangement (4) is double-mounted in a holder (5) and is provided with a crank (14) on one side outside the holder (5), which crank (14) rests on a connecting element (13a or 13b respectively) which is connected to the closure device (3a or 3b respectively), and in that the crank arrangement (4) has, on the other side outside the holder (5), a hinge lever (7) which is subject to tension from a return spring (8) and is connected via a fastening bush (6) to the crank arrangement (4).

3. Locking device according to one of Claims 1 or 2, characterized in that the hinge lever (7) is connected in a hinged manner to the slide (9a or 9b respectively), the hinge lever (7) having an elongated hole (15) on the side facing the slide (9a or 9b respectively), and in that the slide (9a or 9b respectively) is guided in guide elements (10a or 10b respectively).

4. Locking device according to one of Claims 1 to 3, characterized in that the slide (9a) is movable in the horizontal direction.

5. Locking device according to one of Claims 1 to 3, characterized in that the slide (9b) is movable in the vertical direction.

6. Locking device according to Claim 4, characterized in that the slide (9a) has two guide slots (16) in which guide elements which are connected to the switching installation and are constructed as guide pins (10a) are movable in a sliding manner, and in that the slide (9a) is provided on the side facing the hinge lever (7) with a slide extension (17) in which the hinge pin (18) for the hinge lever (7) is inserted.

7. Locking device according to Claim 5, characterized in that the slide (9b) is movable in a guide element which is constructed as a slide box (10b), the slide box (10b) having an opening (19) which corresponds with the operating opening (12).

8. Locking device according to one of Claims 1 to 7, characterized in that the closure device is a lock (3a) whose bolt (13a) corresponds with the crank arrangement (4).

9. Locking device according to one of Claims 1 to 8, characterized in that the closure device is a turnbuckle (3b) whose extension (13b) corresponds with the crank arrangement (4).

10. Locking device according to one of Claims 1 to 9, characterized in that the closure means is a door (1a).

11. Locking device according to one of Claims 1 to 9, characterized in that the closure means is a flap (1b).

12. Locking device according to one of Claims 1 to 11, characterized in that the slide extension is a transverse slide extension (17a).

13. Locking device according to one of Claims 1 to 11, characterized in that the slide extension is a vertical slide extension (17b).

## Revendications

1. Dispositif de verrouillage pour des ouvertures de commande de mécanismes de commande de commutation, avec un organe de verrouillage entre un moyen de fermeture (1a, 1b) pour une ouverture vers la chambre de raccordement de câbles ou de fusibles et un arbre de commande (2) pour le mécanisme de commande de commutation d'une installation de commutation, caractérisé en ce qu'entre le moyen de fermeture (1a, 1b) et l'arbre de commande (2) est monté un organe de liaison supplémentaire, qui se compose d'une tige à manivelle (4), qui d'une part correspond à un dispositif de fermeture (3a, respectivement 3b) pour l'ouverture et d'autre part est en liaison avec un curseur (9a, respectivement 9b), qui s'engage dans une ouverture de verrouillage (11, respectivement 19) de l'arbre de commande (2), de telle façon qu'avec le dispositif de fermeture (3a, respectivement 3b) en position ouverte l'arbre de commande (2) soit verrouillé et avec le dispositif de fermeture (3a, respectivement 3b) en position fermée l'arbre de commande (2) soit libéré, et en ce que la tige à manivelle (4) et le dispositif de fermeture (3a, respectivement 3b) sont pourvus d'un chemisage (20).

2. Dispositif de verrouillage suivant la revendication 1, caractérisé en ce que la tige à manivelle (4) repose sur deux appuis dans un support (5) et est pourvue d'un côté, à l'extérieur du support (5), d'une manivelle (14) qui s'applique contre un organe de liaison (13a, respectivement 13b) relié au dispositif de fermeture (3a, respectivement 3b), et en ce que la tige à manivelle (4) présente à son autre côté, à l'extérieur du support (5), un levier articulé (7), soumis à la traction d'un ressort de rappel (8), qui est relié à la tige à manivelle (4) par une-douille de fixation (6).

3. Dispositif de verrouillage suivant l'une des revendications 1 et 2, caractérisé en ce que le levier articulé (7) est relié par une articulation au curseur (9a, respectivement 9b), le levier articulé (7) présentant une boutonnière allongée (15) à son extrémité tournée vers le curseur (9a, respectivement 9b), et en ce que le curseur (9a, respectivement 9b) est guidé dans des éléments de guidage (10a, respectivement 10b).

4. Dispositif de verrouillage suivant l'une des revendications 1 à 3, caractérisé en ce que le curseur (9a) est mobile en direction horizontale.

5. Dispositif de verrouillage suivant l'une des revendications 1 à 3, caractérisé en ce que le curseur (9b) est mobile en direction verticale.

6. Dispositif de verrouillage suivant la revendication 4, caractérisé en ce que le curseur (9a) présente deux fentes de guidage (16), dans lesquelles peuvent coulisser des éléments de guidage constitués par des broches de guidage (10a) et reliés à l'installation de commutation, et en ce que le curseur (9a) est pourvu, à son extrémité tournée vers le levier articulé (7), d'un prolongement de curseur (17) dans lequel est monté le pivot (18) destiné au levier articulé (7).

7. Dispositif de verrouillage suivant la revendication 5, caractérisé en ce que le curseur (9b) est mobile dans un élément de guidage constitué par un caisson de curseur (10b), le caisson de curseur (10b) présentant une ouverture (19) correspondant à l'ouverture de commande (12).

8. Dispositif de verrouillage suivant l'une des revendications 1 à 7, caractérisé en ce que le dispositif de fermeture est une serrure (3a), dont le verrou (13a) correspond à la tige à manivelle (4).

9. Dispositif de verrouillage suivant l'une des revendications 1 à 8, caractérisé en ce que le dispositif de fermeture est un verrou tournant (3b), dont le prolongement (13b) correspond à la tige à manivelle (4).

10. Dispositif de verrouillage suivant l'une des revendications 1 à 9, caractérisé en ce que le moyen de fermeture est une porte (1a).

11. Dispositif de verrouillage suivant l'une des revendications 1 à 9, caractérisé en ce que le moyen de fermeture est un clapet (1b).

12. Dispositif de verrouillage suivant l'une des revendications 1 à 11, caractérisé en ce que le prolongement de curseur est un prolongement de curseur transversal (17a).

13. Dispositif de verrouillage suivant l'une des revendications 1 à 11, caractérisé en ce que le prolongement de curseur est un prolongement de curseur vertical (17b).
